# FASCICULE DE BREVET EUROPEEN

(11) **EP 0 759 005 B1**
(45) Date de publication et mention de la délivrance du brevet: **31.10.2001**
(21) Numéro de dépôt: 95908306.4
(22) Date de dépôt: 02.02.1995
(51) Int. Cl.: B66B 9/08

(54) **DISPOSITIF DE MARCHES ELEVATRICES**
HEBESTUFENEINRICHTUNG
LIFTING STEP DEVICE

(43) Date de publication de la demande: 26.02.1997
(73) Titulaire: Atitud, 49280 Saint-Christophe-du-Bois (FR)
(72) Inventeur: BERCON, Jean-Yves, F-49280 Saint-Christophe-du-Bois (FR)
(74) Mandataire: Vidon, Patrice
(86) Numéro de dépôt international: FR9500131
(87) Numéro de publication internationale: WO9623723

(56) Documents cités:
- DE-U- 9 107 523
- FR-A- 2 708 258
- US-A- 4 457 402
- US-A- 5 234 078

## Description

Le domaine de l'invention est celui du franchissement des ruptures de niveau, par exemple à l'extérieur ou à l'intérieur des bâtiments. L'invention concerne notamment, mais non exclusivement, le domaine des appareillages destinés aux personnes à mobilité réduite afin de leur permettre de franchir une rupture de niveau correspondant à une ou plusieurs marches.

Les personnes à mobilité réduite et, plus particulièrement celles se déplaçant en fauteuil roulant, se heurtent souvent à l'impossibilité de gravir un escalier, même d'un nombre de marches réduit. Ce problème survient à l'extérieur du domicile (notamment dans les bâtiments publics, hôpitaux, maisons de retraite,...) mais aussi au domicile même, pour gravir, par exemple, le perron d'entrée ou encore l'escalier menant à l'étage supérieur de l'habitation. Ce problème peut se rencontrer aussi bien à l'extérieur du domicile (perron), qu'à l'intérieur (rupture de niveau entre deux étages ou demi-étages, par exemple).

Un problème identique est rencontré dans le monde industriel, par exemple dans les usines ou les entrepôts, lorque l'on utilise des chariots de transport ou des appareils similaires.

Il existe différents appareils permettant d'apporter une solution à ce problème p. ex. voir DE 9 107 523 U. Outre les ascenseurs, ou élévateurs, qui peuvent être installés dès lors qu'un espace suffisant pour ce faire est disponible, on connaît également dans l'état de la technique des plate-formes élévatrices coopérant avec un rail de guidage installé le long d'un escalier et permettant de transférer un fauteuil roulant, du bas de l'escalier au haut de celui-ci, et inversement. Toutefois de tels dispositifs sont peu adaptés aux conditions extérieures, ce qui les rend difficilement utilisables pour équiper les escaliers extérieurs tels que les perrons.

Par ailleurs, ils sont encombrants, et ne peuvent donc pas être installés partout. Par exemple, dans les villes, l'espace entre le trottoir (sur lequel le dispositif ne doit bien sûr pas empiéter) et le perron est souvent insuffisant pour installer les dispositifs de type connu.

De plus, ces dispositifs doivent généralement cohabiter avec des escaliers, pour permettre le passage des personnes valides, ce qui double pratiquement l'espace nécessaire.

L'invention a notamment pour objectif de pallier ces inconvénients de l'état de la technique.

Notamment, un objectif de la présente invention est de fournir un dispositif élévateur, destiné notamment aux personnes à mobilité réduite, afin de leur permettre de franchir une rupture de niveau correspondant à un escalier de quelques marches, tel qu'un perron.

Un autre objectif de l'invention est de fournir un tel dispositif, qui permette le franchissement d'une rupture de niveau d'une part par des personnes valides, de façon "transparente" pour celles-ci, et d'autre part par des personnes à mobilité réduite, ou encore par tout type de chariot de transport.

Un autre objectif de l'invention est de proposer un tel dispositif dont l'encombrement général est limité.

Encore un autre objectif de l'invention est de divulguer un tel dispositif pouvant être installé à faible coût et nécessitant peu de travaux de maçonnerie pour ce faire.

L'invention concerne un dispositif de marches élévatrices caractérisé en ce qu'il comprend :
un jeu d'au moins trois éléments mobiles verticalement présentant chacun au moins deux plans essentiellement perpendiculaires entre eux formant marches et contremarches ;
- au moins des premiers moyens d'entraînement vertical du premier élément mobile d'extrémité dudit jeu d'éléments mobiles et au moins des seconds moyens d'entraînement vertical du dernier élément mobile d'extrémité dudit jeu d'éléments mobiles ;
- des moyens de liaison coopérant avec le premier élément mobile, le dernier élément mobile et au moins un élément mobile intermédiaire prévu entre ledit premier élément mobile et ledit dernier élément mobile, lesdits moyens de liaison autorisant le déplacement vertical du ou desdits éléments intermédiaires lors du déplacement vertical dudit premier élément mobile et/ou dudit dernier élément mobile ;
- des moyens de contrôle desdits moyens d'entraînement, permettant de positionner lesdits éléments mobiles dans au moins deux positions stables :
   - une première position dans laquelle lesdits éléments mobiles forment un escalier, et
   - une seconde position dans laquelle lesdits éléments mobiles sont alignés dans un seul et même plan essentiellement horizontal, de façon à former ainsi une plate-forme, lesdits moyens de contrôle autorisant la translation verticale de ladite plate-forme ainsi formée entre une position basse et au moins une position haute.

Un tel dispositif peut être notamment installé pour remplacer le perron d'accès à une habitation et permettre à une personne à mobilité réduite arrivant au bas ou en haut de ce perron de gravir et de descendre celui-ci. Il permet également le passage à une personne valide, sous la forme d'un escalier classique.

Ainsi, l'invention permet l'accès aux personnes à mobilité réduite dans un encombrement sensiblement équivalent à celui d'un escalier, tout en offrant alternativement les fonctions d'un escalier.

En d'autres termes, l'invention concerne un escalier convertible en plateforme pour le transfert d'un fauteuil roulant.

A cet effet, le dispositif de marches élévatrices selon l'invention peut prendre au moins trois positions :
- une première position dans laquelle les élément mobiles sont disposés de façon à former un escalier de quelques marches ;
- un position basse dans laquelle les marches dudit dispositif sont ramenées dans un même plan horizontal formant une plate-forme, ledit plan horizontal étant dans le même plan que le sol et permettant ainsi à la personne à mobilité réduite, éventuellement en fauteuil roulant, de monter sur ladite plate-forme ; et,
- une position haute dans laquelle ladite plate-forme est amenée au niveau du sol de l'étage de façon à permettre à la personne à mobilité réduite d'accéder à cet étage.

Le passage de l'une à l'autre de ces trois positions est assuré par les moyens d'entraînement (moteurs, vérins,...) qui équipent les éléments mobiles d'extrémité et par les moyens de liaison qui transmettent l'action des moteurs à l'élément intermédiaire ou aux éléments intermédiaires.

Dans un mode de réalisation de l'invention, le dispositif comprend un ou deux éléments intermédiaires.

Préférentiellement, le dispositif comprend un bâti installé sur au moins un côté dudit jeu d'éléments mobiles, ledit bâti étant équipé d'une première crémaillère verticale et d'une seconde crémaillère verticale et ledit premier élément mobile est pourvu d'un premier pignon et ledit dernier élément mobile est équipé d'un deuxième pignon, lesdits premiers moyens d'entraînement permettant l'entraînement dudit premier pignon et dudit premier élément mobile le long de ladite première crémaillère verticale et lesdits seconds moyens d'entraînement permettant l'entraînement dudit deuxième pignon et dudit dernier élément mobile le long de ladite seconde crémaillère verticale.

Le bâti est avantageusement prévu sur un seul côté des éléments mobiles de façon à ne pas alourdir la réalisation du dispositif et, principalement, à réduire son encombrement. On pourra toutefois prévoir de munir le dispositif d'un bâti sur chaque côté des éléments mobiles, chacun desdits bâtis supportant deux crémaillères coopérant chacune avec un pignon, sans sortir du cadre de l'invention.

Préférentiellement, ledit bâti présente des glissières verticales et lesdits éléments mobiles sont munis chacun d'un chariot latéral présentant des galets et des contre-galets autorisant le déplacement desdits chariots le long desdites glissières.

Egalement préférentiellement, lesdits chariots présentent chacun un jeu de quatre galets coopérant avec quatre contre-galets, deux desdits galets étant fixés essentiellement dans la partie supérieure de chacun desdits chariots et deux desdits galets étant fixés essentiellement dans la partie inférieure de chacun desdits chariots, les galets fixés dans la partie supérieure desdits chariots coopérant avec la face externe desdites glissières et les galets fixés dans la partie inférieure desdits chariots coopérant avec la face interne desdites glissières.

Avantageusement, lesdits galets sont en acier et lesdits contre-galets sont en matériau plastique ou en acier. De tels galets permettent d'empêcher toute inclinaison des éléments mobiles formant les marches dans un sens perpendiculaire à l'axe de montée des marches. Ceci est particulièrment utile lorsque le bâti ne supporte les éléments mobiles que sur un seul côté.

Préférentiellement. lesdits moyens de liaison des éléments mobiles entre eux sont consitués d'une bielle reliant lesdits chariots, ladite bielle étant montée en rotation sur un axe solidaire du chariot dudit élément mobile intermédiaire et étant pourvue de trous oblongs coopérant avec des roues montées en rotation sur les autres éléments mobiles.

Selon une variante de réalisation de l'invention, ledit premier élément mobile comprend une lèvre anti-chute sensiblement plaquée contre la contremarche dudit premier élément mobile dans ladite première position, et coopérant avec un troisième moteur permettant de la relever dans ladite seconde position.

Une telle lèvre anti-chute permet de prévenir tout accident à l'encontre de la personne se trouvant sur la plate-forme durant l'ascension de celle-ci. En particulier, une telle lèvre anti-chute est nécessaire pour le respect des normes de sécurité fixées pour le transfert des personnes à mobilité réduite.

Egalement selon une variante de l'invention, ledit dispositif comprend un bras de contrainte et de verrouillage horizontal solidaire dudit dernier élément mobile et s'étendant jusqu'audit premier élément mobile, et en ledit premier élément mobile est muni de moyens de verrouillage ledit bras de contrainte, de façon à solidariser lesdits éléments mobiles dans ladite seconde position.

Ce bras de contrainte permet d'une part de solidariser entre les éléments mobiles pour des raisons de sécurité, et d'autre part de garantir un parfait synchronisme des deux moyens d'entraînement, même lorsque ceux-ci ne supportent pas la même charge.

Selon une variante de réalisation de l'invention, lesdits premier et deuxième pignons sont montés dans la partie inférieure des chariots du premier et du dernier éléments mobiles, lesdits chariots étant muni dans leur partie supérieure d'un pignon fou, chacun desdits pignons fous coopérant avec l'une desdites crémaillères.

Les pignons fous ont pour but d'empêcher l'inclinaison des éléments mobiles.

De façon avantageuse, lesdits chariots sont préférentiellement munis d'un second jeu de galets coopérant avec les faces latérales des glissières de façon à empêcher l'inclinaison desdits marches dans le sens de montée de celles-ci.

Enfin. plusieurs dispositifs de ce type peuvent être superposés, en décalage, par exemple pour permettre le franchissement d'un étage.

L'invention, ainsi que les différents avantages qu'elle présente seront plus facilement compris grâce à la description qui va suivre d'un exemple de réalisation en référence aux dessins dans lesquels :
- les figures 1 à 3 décrivent le mode de fonctionnement du dispositif de marches élévatrices selon l'invention ;
- la figure 4 est une vue en perspective du dispositif selon l'invention ;
- la figure 5 est une vue de côté du dispositif représenté à la figure 4 ;
- la figure 6 est une vue de côté du dispositif selon la figure 4 lorsque la plate-forme est abaissée au niveau du sol ;
- la figure 7 est une vue de côté du dispositif selon la figure 4 lorsque la plate-forme est levée au niveau de l'étage ;
- les figures 8 et 9 illustrent le fonctionnement du dispositif de sécurité empêchant la plate-forme de se désolidariser et garantissant la synchronisation des moyens d'entraînement.

Selon les figures 1, 2 et 3, le dispositif selon l'invention peut être installé pour se substituer à un perron permettant l'accès à un étage 41 à partir du sol 40. Un tel dispositif comprend trois éléments mobiles, encore appelés dans le cadre de l'invention marches élévatrices : un premier élément 1 constituant la première marche à partir du sol, un élément mobile intermédiaire 2 constituant la deuxième marche, et un dernier élément mobile 3 constituant la troisième marche, la quatrième marche étant constituée par le dénivelé entre l'étage 41 et la dernière marche formée par l'élément mobile 3.

Selon la figure 1, les trois éléments mobiles sont représentés dans leur position "escalier" et le dispositif présente l'aspect extérieur général d'un perron classique. Il s'agit, en général, de la position par défaut.

On notera que, bien que le mode de réalisation décrit ne mette en oeuvre qu'un élément mobile intermédiaire 2, le dispositif pourra comprendre plus d'un tel élément intermédiaire.

Selon la figure 2, les trois éléments mobiles 1, 2, 3 sont abaissés au niveau du sol de façon à former une plate-forme 8 sur laquelle une personne à mobilité réduite, éventuellement en fauteuil roulant, peut facilement monter.

La figure 3 représente la plate-forme 8 dans sa position haute au même niveau que l'étage 41. Lors de la montée de la plate-forme 8, constituée par les éléments mobiles 1, 2, 3 placés dans un plan horizontal unique, une lèvre anti-chute 29 constituée d'une plaque parallèle à la contremarche du premier élément mobile 1 se place afin d'éviter toute chute de la personne se trouvant sur la plate-forme 8.

Lors de l'utilisation du dispositif à marches élévatrices, l'utilisateur dispose d'une télécommande à deux canaux. On notera qu'il pourra, dans d'autres modes de réalisation de l'invention disposer d'autres types de commande. La télécommande comprend une commande "montée" et une commande "descente".

Les signaux émis par la télécommande alimentent un automate programmable qui gère le déroulement des cycles "montée-descente". Ce dernier surveille l'état de 9 détecteurs (3 par moteur, y compris le moteur de de la lèvre anti-chute) et pilote 8 actionneurs (moteurs, verrou et avertisseur sonore).

La procédure est similaire à celle utilisée dans un ascenseur classique. Lorsque l'utilisateur se trouve à l'étage et souhaite descendre au niveau du sol, le cycle "descente" est le suivant :
- impulsion et mantien du poussoir "montée" de la télécommande (appel ascenseur),
- montée de la lèvre anti-chute 29,
- montée des éléments mobiles 1, 2, 3 en position haute de façon à former une plate-forme 8 au niveau de l'étage 41,
- relâchement du bouton poussoir de la télécommande,
- verrouillage des éléments mobiles,
- impulsion et maintien du bouton poussoir "descente" de la télécommande une fois que l'utilisateur est monté sur la plate-forme 8,
- descente de la plate-forme 8,
- déverrouillage et descente de la lèvre anti-chute 29,
- relâchement du bouton poussoir lorsque l'utilisateur est descendu de la plate-forme,
- impulsion maintenue sur le poussoir "montée" pour permettre le retour des éléments mobiles 1, 2, 3 en position "escalier".

Lorsque, inversement, l'utilisateur se trouve au niveau du sol et veut accéder à l'étage, il utilise le bouton "descente" de la télécommande de façon à appeler les éléments mobiles en position "plateforme basse" :
- impulsion et maintien du bouton "descente",
- positionnement de la lèvre anti-chute 29 en position horizontale,
- descente des éléments mobiles 1, 2, 3 pour former une plate-forme 8 au niveau du sol,
- relâchement du bouton "descente" de la télécommande,
- verrouillage des éléments mobiles 1,2,3,

Lorsque l'utilisateur est monté sur la plate-forme,
- impulsion et maintien du bouton "montée" de la télécommande,
- montée de la plate-forme 8 juqu'au niveau de l'étage 41,
- relâchement du bouton,
- impulsion et maintien du bouton "descente",
- déverrouillage des éléments mobiles 1, 2, 3,
- descente en position "escalier" des éléments mobiles 1, 2, 3,
- rétraction de la lèvre anti-chute 29.

Chaque cycle "montée" et "descente" est divisé en trois phases :
- formation de la plate-forme et accès sur celle-ci,
- changement de niveau puis dégagement,
- retour des éléments "escalier".

Pour les personnes ayant des difficultés à maintenir une impulsion (par exemple les personnes tétraplégiques), le déroulement de chaque phase peut être ordonné par une simple impulsion mémorisée.

En référence à la figure 4, le disposititf de marches élévatrices selon l'invention est montré plus en détail en perspective.

Selon cette figure, on peut voir que chaque élément mobile 1, 2, 3 est constitué de trois plaques disposées à angle droit les unes des autres.

Pour chacun des éléments mobiles, deux de ces plaques (la et 1b, 2a et 2b, 3a et 3b) forment respectivement les marches et les contre-marches du dispositif.

Ces éléments mobiles sont solidarisés à un bâti latéral 9 sur un seul de leur côté 10. Comme il a déjà été mentionné précédemment, on pourra également envisager de prévoir un bâti de part et d'autre des éléments mobiles et non sur un seul côté. Toutefois, l'utilisation d'un bâti sur un seul côté permet d'alléger considérablement la structure de l'ensemble et donc de nécessiter une maçonnerie d'implantation du dispositif plus discrète. Ceci est particulièrement utile, lorsque l'escalier ou le perron à équiper est étroit.

Le premier élément mobile 1 et le troisième élément mobile 3 sont chacun pourvu d'un moteur (motoréducteur) 4, 5 autorisant leur déplacement vertical le long du bâti 9. A cet effet, les éléments mobiles 1, 2, 3 sont fixés à des chariots 19, 20, 21 coulissant sur des glissières 15, 16, 17, 18 formant des parties du bâti 9. Les chariots 19, 20,21 roulent sur les glissières 15, 16, 17, 18 grâce à des jeux de galets et de contre-galets 22a. Les galets 22 roulent sur la face externe des glissières et les contre-galets 22a roulent sur la face interne de celle-ci.

Les moteurs 4 et 5 peuvent être remplacés par tout moyen d'entraînement adéquat, tels que des vérins latéraux.

Le plan 1b du premier élément mobile 1 est conçu de façon à pouvoir former une lèvre anti-chute grâce à un moteur prévu sous l'élément mobile 1 et permettant de relever le plan 1b grâce à une came et à un levier 34.

Des moyens de commande et de synchronisation 7 sont prévus de façon à permettre le déplacement vertical des éléments mobiles 1, 2, 3, dans un seul et même plan horizontal de façon à former une plate-forme.

En référence à la figure 5, les chariots 19, 20, 21 présentent chacun un jeu de quatre galets 22-22 et de quatre contre-galets 22a. Les deux galets 22 situés dans la partie supérieure de chaque chariot roulent sur la face externe des glissières 15, 16, 17, 18 du bâti 9 ; alors que les contre-galets (non représentés) correspondant roulent sur la face interne de ces glissières.

Inversement, les galets situés dans la partie inférieure des chariots 19, 20, 21 roulent sur la face interne des glissières 15, 16, 17, 18 alors que les contre-galets 22a correspondant roulent sur la face externe de celle-ci. Les galets 22 qui supportent les efforts principaux pour empêcher une inclinaison desdits éléments mobiles 1, 2, 3 dans un sens perpendiculaire à l'axe de "montée" des marches sont formés en acier alors que les contre-galets sont formés dans un matériaux plastique.

Les moteurs 4 et 5 équipant respectivement le premier élément mobile 1 et le troisième élément mobile 3 permettent la montée des chariots 19 et 21 le long de crémaillères latérales 12 et 11 fixées au bâti par l'intermédiaire de pignons 14a, 13a. Des pignons fous 14 et 13 sont entraînés en rotation lors de l'ascension et de la descente des chariots 19 et 21.

Une bielle 6, montée en rotation sur un axe 25 prévu sur le deuxième élément mobile 2, relie les 3 éléments mobiles entre eux. De façon à permettre le positionnement de ces trois éléments mobiles pour former la plate-forme. Cette bielle 6 est munie à chacune de ses extrémités de trous oblongs 26 dans lesquels roulent des roues 27 fixées aux éléments mobiles 1 et 3.

Selon la figure 6, les moteurs 4 et 5 ont été actionnés de façon à ce que les éléments mobiles 1, 2, 3 forment une plate-forme essentiellement au niveau du sol. Ces moteurs 4, 5 ont permis la descente des chariots 19, 20, 21 le long des crémaillières 11, 12 et des glissières 15, 16, 17,18 entraînant les éléments mobiles 1,2, 3. La bielle 6 a permis d'entraîner le positionnement de l'élément mobile 2 par rotation autour de l'axe 25, les roues 27 des éléments mobiles 1, 3 se déplaçant dans les trous oblongs 26.

En référence à la figure 7, les moteurs 4 et 5 ont été actionnés de façon à amener la plate-forme constituée par les élements mobiles 1, 2, 3 au niveau de l'étage. Au cours de cette ascension, les chariots 19, 20, 21 se sont déplacés sous l'effet des moteurs 4, 5 le long des crémaillières 11 et 12 et des glissières 15, 16, 17, 18.

Avant le début de cette ascension le levier 34 a été actionné de façon à permettre le relèvement de la lèvre anti-chute 29 grâce à la came 35.

Les figures 8 et 9 représentent schématiquement, le mode de fonctionnement du dispositif de sécurité dont est équipé le mode de réalisation du dispositif de marches élévatrices ici décrit.

Un bras de contrainte 30 est fixé à la marche 3, par exemple par soudure.

Lorsque la plate-forme 8 formée par les éléments mobiles 1, 2, 3 est formée. le bras de contrainte 30 repose sur l'ensemble des 3 éléments. Un électro-aimant 32 est alors automatiquement actionné de façon à enclencher des moyens de verrouillage 31 dans le bras de contrainte 30.

De cette façon, la désolidarisation indésirable des éléments de la plate-forme (pouvant être causée par exemple par les rupture d'un arbre de réducteur) est empêchée lors de la montée ou de la descente de l'utilisateur sur la plate-forme. Par ailleurs, la synchronisation des moteurs lors du déplacement d la plateforme.

Plusieurs perfectionnements peuvent être ajoutés à ce dispositif, pour en améliorer le confort et/ou la sécurité. Ainsi, un joint, ou un balai, peut être placé entre chaque élément mobile, pour éviter qu'un objet ne passe entre deux de ces éléments. On peut également prévoir un rideau à enroulement automatique, se déroulant lors de la montée de la plateforme et empêchant l'accès sous celle-ci.

Le mode de réalisation ici décrit n'a pas pour objet de réduire la portée de celle-ci. En particulier, le dispositif peut comprendre plus d'une marche élévatrice intermédiaire, de façon à former un dispositif présentant plus de trois marches. Des dispositifs à deux éléments intermédiaires sont notamment prévus. Cela permet de faire varier la course de la plateforme et sa surface, en fonction des besoins.

Il est à noter que l'invention permet une très grande adaptabilité de ces dimensions, par simple réglage des courses des moteurs, à partir d'éléments mobiles standards.

Par ailleurs, plusieurs ensembles (à trois ou quatre marches élévatrices) peuvent être associés pour franchir des hauteurs importantes. Ils peuvent notamment être installés de façon que, dans la position "escalier", ils forment un escalier unique, et que dans la position "plateforme", la position haute de la première plateforme permette l'accès à la seconde plateforme en position basse.

L'invention ne se limite pas non plus au domaine du franchissement des ruptures par les personnes à mobilité réduite. En effet, elle peut trouver de nombreuses autres applications, par exemple dans l'industrie (usines, entrepôts....), les bâtiments publics,...

## Revendications

1. Dispositif de marches élévatrices comprenant:
- un jeu d'au moins trois éléments mobiles (1,2,3) verticalement présentant chacun au moins deux plans essentiellement perpendiculaires entre eux formant marches (1a,2a,3a) et contremarches (1b,2b,3b) ;
- au moins des premiers moyens (4) d'entraînement vertical du premier élément mobile d'extrémité (1) dudit jeu d'éléments mobiles et au moins des seconds moyens (5) d'entraînement vertical du dernier élément mobile d'extrémité (3) dudit jeu d'éléments mobiles ;
- des moyens de liaison (6) coopérant avec le premier élément mobile (1), le dernier élément mobile (3) et au moins un élément mobile intermédiaire (2) prévu entre ledit premier élément mobile (1) et ledit dernier élément mobile (3), lesdits moyens de liaison (6) autorisant le déplacement vertical du ou desdits éléments intermédiaires (2) lors du déplacement vertical dudit premier élément mobile (1) et/ou dudit dernier élément mobile (3) ;
- des moyens de contrôle (7) desdits moyens d'entraînement (4,5), permettant de positionner lesdits éléments mobiles dans au moins deux positions stables :
- une première position dans laquelle lesdits éléments mobiles (1,2,3) forment un escalier, et
- une seconde position dans laquelle lesdits éléments mobiles (1,2,3) sont alignés dans un seul et même plan essentiellement horizontal, de façon à former ainsi une plate-forme (8),
**caractérisé en ce que**,
lesdits moyens de contrôle (7) autorisent la translation verticale de ladite plate-forme ainsi formée entre une position basse et au moins une position haute.

2. Dispositif de marches élévatrices selon la revendication 1 **caractérisé en ce qu'**il comprend un bâti (9) installé sur au moins un côté (10) dudit jeu d'éléments mobiles (1,2,3), ledit bâti (9) étant équipé d'une première crémaillière verticale (11) et d'une seconde crémaillière verticale (12) et **en ce que** ledit élément mobile (1) est pourvu d'un premier pignon (13) et ledit dernier élément mobile (3) est équipé d'un deuxième pignon (14), lesdits premiers moyens d'entraînement (4) permettant l'entraînement dudit premier pignon (13) et dudit premier élément mobile (1) le long de ladite première crémaillère verticale (11) et lesdits seconds moyens d'entraînement (5) permettant l'entraînement dudit deuxième pignon (14) et dudit dernier élément mobile (3) le long de ladite seconde crémaillière vrticale (12).

3. Dispositif de marches élévatrices selon l'une des revendications 1 ou 2 **caractérisé en ce que** ledit bâti (9) présente des glissières verticales (15,16,17,18) et **en ce que** lesdits éléments mobiles (1,2,3) sont munis chacun d'un chariot latéral (19,20,21) présentant des galets (22) et des contre-galets (22a) autorisant le déplacement desdits chariots (19,20,21) le long desdites glissières (15,16,17,18).

4. Dispositif de marches élévatrices selon la revendication 3 **caractérisé en ce que** lesdits chariots (19,20,21) présentent chacun un premier jeu de quatre galets (22) coopérant avec quatre contre-galets (22a), deux desdits galets (22) étant fixés essentiellement dans la partie supérieure de chacun desdits chariots (19,20,21) et deux desdits galets (22) et deux desdits galets (22) étant fixés essentiellement dans la partie inférieure de chacun desdits chariots (19,20,21), les galets (22) fixés dans la partie supérieure desdits chariots (19,20,21) coopérant avec la face externe (24) desdites glissières et les galets fixés dans la partie inférieure desdits chariots (19,20,21) coopérant avec la face interne (23) desdites glissières.

5. Dispositif de marches élévatrices selon l'une des revendications 1 à 4 **caractérisé en ce que** lesdits moyens de liaison sont constitués d'une bielle (6) reliant lesdits éléments mobiles (1,2,3), ladite bielle (6) étant montée en rotation sur un axe solidaire (25) dudit élément mobile intermédiaire (2) et étant pourvue de trous oblongs (26) coopérant avec des roues (27) montées en rotation sur les autres éléments mobiles (1,3).

6. Dispositif de marches élévatrices selon la revendication 1 à 5 **caractérisé en ce que** ledit premier élément mobile (1) comprend une lèvre anti-chute (29) sensiblement plaquée contre la contremarche (1b, dudit premier élément mobile dans ladite première position, et coopérant avec un troisième moteur (28) permettant de la relever dans ladite seconde position.

7. Dispositif de marches élévatrices selon la revendication 1 à 6 **caractérisé en ce qu'**il comprend un bras de contrainte et de verrouillage horizontal (30) solidaire dudit dernier élément mobile (3) et s'étendant jusqu'au dit premier élément mobile (1), et **en ce que** ledit premier élément mobile (1) est muni de moyens de verrouillage (31) avec ledit bras de contrainte (30), de façon à solidariser lesdits éléments mobiles (1,2,3) dans ladite seconde position.

8. Dispositif selon l'une des revendications 2 à 7 **caractérisé en ce que** lesdits premier et deuxième pignons (13,14) sont montés dans la partie inférieure des chariots (19,21) du premier (1) et du dernier (3) éléments mobiles, lesdits chariots (19,21) étant munis dans leur partie supérieure d'un pignon fou (13a,14a), chacun desdits pignons fous coopérant avec l'une desdites crémaillères (11,12).

9. Dispositif selon l'une des revendications 4 à 8 **caractérisé en ce** lesdits chariots (19,20,21) sont munis d'un second jeu de galets (33) coopérant avec les faces latérales des glissières de façon à empêcher l'inclinaison desdits marches (1a,1b,1c).

10. Dispositif selon l'une quelconque des revendications 1 à 9 **caractérisé en ce qu'**il comprend au moins un second jeu d'éléments mobiles susceptible de prendre également au moins deux positions stables, correspondant respectivement à la formation d'un escalier et d'une plate-forme, et **en ce que** la position basse de ladite plate-forme dudit second jeu est dans le même plan horizontal que la position haute de la plate-forme du premier jeu d'éléments mobiles (1,2,3).

## Patentansprüche

1. Vorrichtung für anhebende Stufen, die folgendes umfaßt:
- einen Satz von mindestens drei in vertikaler Richtung beweglicher Elemente (1, 2, 3), die jeweils mindestens zwei Ebenen aufweisen, die im wesentlichen senkrecht zueinander stehen und Stufen (1a, 2a, 3a) sowie die steilen Teile der Stufen (1b, 2b, 3b) bilden;
- mindestens erste Mittel (4) zum vertikalen Antreiben des ersten beweglichen Elementes (1) am Ende des Satzes beweglicher Elemente und mindestens zweite Mittel (5) zum vertikalen Antreiben des letzten beweglichen Elementes (3) am Ende des Satzes beweglicher Elemente;
- Verbindungsmittel (6), die mit dem ersten beweglichen Element (1), dem letzten beweglichen Element (3) und mindestens ein dazwischenliegendes bewegliches Element (2) zusammenwirken, wobei die Verbindungsmittel (6) die vertikale Bewegung des oder der dazwischenliegenden Elementes bzw. Elemente (2) bei der vertikalen Bewegung des ersten beweglichen Elementes (1) und/oder des letzten beweglichen Elementes (3) gestatten;
- Steuerungsmittel (7) für die Antriebsmittel (4, 5), welche das Positionieren der beweglichen Elemente in mindestens zwei stabile Positionen ermöglichen:
- eine erste Position, bei der die beweglichen Elemente (1, 2, 3) eine Treppe bilden und
- eine zweite Position, bei der die beweglichen Elemente (1, 2, 3) nach einer im wesentlich horizontalen Ebene ausgerichtet sind, um eine Bühne (8) zu bilden,
**dadurch gekennzeichnet, daß**
die Steuerungsmittel (7) die vertikale Translationsbewegung der so gebildeten Bühne zwischen einer unteren und mindestens einer oberen Position gestatten.

2. Vorrichtung für anhebende Stufen nach Anspruch 1,
**dadurch gekennzeichnet, daß** sie einen Rahmen (9) umfaßt, daran mindestens einer Seite (10) des Satzes beweglicher Elemente (1, 2, 3) angebracht ist und der mit mindestens einer vertikalen Zahnstange (11) sowie einer zweiten vertikalen Zahnstange (12) ausgestattet ist und,
daß das bewegliche Element (1) ein erstes Ritzel (13) und das letzte bewegliche Element (3) ein zweites Ritzel (14) aufweist, wobei die ersten Antriebsmittel (4) das Antreiben des ersten Ritzels (13) und des ersten beweglichen Elementes (1) entlang der ersten vertikalen Zahnstange (11) und die zweiten Antriebsmittel (5) das Antreiben des zweiten Ritzels (14) und des letzten beweglichen Elementes (3) entlang der zweiten vertikalen Zahnstange (12) ermöglichen.

3. Vorrichtung für anhebende Stufen nach Anspruch 1 oder 2,
**dadurch gekennzeichnet, daß** der Rahmen (9) vertikale Gleitschienen (15, 16, 17, 18) aufweist und, daß die beweglichen Elemente (1, 2, 3) jeweils über einen Seitenwagen(19, 20, 21) verfügen, die mit Rollen (22) und passenden Gegenrollen (22a) ausgestattet sind, welche das Laufen der Wagen (19, 20, 21) entlang der Gleitschienen (15, 16, 17, 18) ermöglichen.

4. Vorrichtung für anhebende Stufen nach Anspruch 3,
**dadurch gekennzeichnet, daß** die Wagen (19, 20, 21) jeweils einen ersten Satz von vier Rollen (22) aufweisen, die mit vier Gegenrollen (22a) zusammenwirken, wobei zwei dieser Rollen (22) im wesentlichen am oberen Teil eines jeden Wagens (19, 20, 21) befestigt sind und zwei der Rollen (22) im wesentlichen am unteren Teil eines jeden Wagens (19, 20, 21) befestigt sind, wobei die am oberen Teil der Wagen (19, 20, 21) befestigten Rollen (22) mit der Außenfläche (24) der Gleitschienen zusammenwirken, während die am unteren Teil der Wagen (19, 20, 21) befestigten Rollen (22) mit der Innenfläche (23) der Gleitschienen zusammenwirken.

5. Vorrichtung für anhebende Stufen nach einem der Ansprüche 1 bis 4,
**dadurch gekennzeichnet, daß** die Verbindungsmittel aus einer Kuppelstange (6) bestehen, welche die beweglichen Elemente (1, 2, 3) verbindet, wobei die Kuppelstange (6) drehbar auf einer Welle (25) angebracht ist, die mit dem dazwischenliegenden beweglichen Element (2) verbunden ist und wobei die Kuppelstange (6) ebenfalls über Langlöcher (26) verfügt, die mit Rädern (27) zusammenwirken, die drehbar an den anderen beweglichen Elementen (1, 3) angebracht sind.

6. Vorrichtung für anhebende Stufen nach Anspruch 1 bis 5,
**dadurch gekennzeichnet, daß** das erste bewegliche Element (1) einen Rand (29) aufweist, der einen Sturz verhindern soll, welcher in etwa am steilen Teil der Stufe (1b) des ersten beweglichen Elementes in der ersten Position anliegt und mit einem dritten Motor (28) zusammenwirkt, der diesen Rand in der zweiten Position hochklappt.

7. Vorrichtung für anhebende Stufen nach Anspruch 1 bis 6,
**dadurch gekennzeichnet, daß** sie eine horizontale Zwangs- und Sperrstange (30) aufweist, die mit dem letzten beweglichen Element (3) verbunden ist und sich bis zum ersten beweglichen Element (1) erstreckt und,
daß das erste bewegliche Element (1) über Mittel (31) verfügt, die ein Verriegeln mit dem Zwangsarm (30) ermöglichen, um die beweglichen Elemente (1, 2, 3) in der zweiten Position zu einem einzigen Teil werden zu lassen.

8. Vorrichtung nach einem der Ansprüche 2 bis 7,
**dadurch gekennzeichnet, daß** die ersten und zweiten Ritzel(13, 14) am unteren Teil der Wagen (19, 21) des ersten (1) und letzten (3) beweglichen Elementes angebracht sind, wobei die Wagen (19, 21) am oberen Teil jeweils über ein loses Ritzel(13a, 14a) verfügen, welches mit einer der Zahnstangen (11, 12)zusammenwirkt.

9. Vorrichtung nach einem der Ansprüche 4 bis 8,
**dadurch gekennzeichnet, daß** die Wagen (19, 20, 21) über einen zweiten Satz Rollen (33) verfügen, die mitden Seitenflächen der Gleitschienen zusammenwirken, um ein Verneigen der Stufen (1a, 1b, 1c) zu verhindern.

10. Vorrichtung nach irgend einem der Ansprüche 1 bis 9,
**dadurch gekennzeichnet, daß** sie über mindestens einen zweiten Satz beweglicher Elemente verfügt, die ebenfalls in der Lage sind, mindestens zwei stabile Positionen einzunehmen, die jeweils der Ausbildung einer Treppe und einer Bühne entsprechen und,
daß, wenn die durch den zweiten Satz beweglicher Elemente gebildete Bühne sich in der unteren Position befindet, sie in derselben horizontalen Ebene wie die obere Position der durch den zweiten Satz beweglicher Elemente (1, 2, 3) gebildeten Bühne liegt.

## Claims

1. Lifting steps device comprising:
- a set of at least three vertically mobile elements (1,2,3), each having at least two planes which are essentially mutually perpendicular, forming treads (1a,2a,3a) and risers (1b,2b,3b);
- at least first means (4) for vertically driving the first end mobile element (1) of the said set of mobile elements and at least second means (5) for vertically driving the last end mobile element (3) of the said set of mobile elements;
- connecting means (6) collaborating with the first mobile element (1), the last mobile element (3) and at least one intermediate mobile element (2) positioned between the said first mobile element (1) and the said last mobile element (3), the said connecting means (6) allowing the said intermediate element or elements (2) to move vertically when the said first mobile element (1) and/or the said last mobile element (3) is/are moved vertically;
- means (7) for controlling the said drive means (4,5) allowing the said mobile elements to be positioned in at least two stable positions:
- a first position in which the said mobile elements (1,2,3) form steps, and
- a second position in which the said mobile elements (1,2,3) are aligned in one and the same single essentially horizontal plane, so as thus to form a platform (8),
**characterized in that**
the said control means (7) allow the said platform thus formed to be moved in vertical translation between a lowered position and at least one raised position.

2. Lifting steps device according to Claim 1, **characterized in that** it comprises a frame (9) installed on at least one side (10) of the said set of mobile elements (1,2,3), the said frame (9) being fitted with a first vertical rack (11) and with a second vertical rack (12), and **in that** the said mobile element (1) is provided with a first pinion (13) and the said last mobile element (3) is equipped with a second pinion (14), the said first drive means (4) allowing the said first pinion (13) and the said first mobile element (1) to be driven along the said first vertical rack (11) and the said second drive means (5) allowing the said second pinion (14) and the said last mobile element (3) to be driven along the said second vertical rack (12).

3. Lifting steps device according to one of Claims 1 and 2, **characterized in that** the said frame (9) has vertical slideways (15,16,17,18) and **in that** the said mobile elements (1,2,3) are each equipped with a lateral carriage (19,20,21) which has rollers (22) and bracing rollers (22a) allowing the said carriages (19,20,21) to be moved along the said slideways (15,16,17,18).

4. Lifting steps device according to Claim 3, **characterized in that** the said carriages (19,20,21) each have a first set of four rollers (22) collaborating with four bracing rollers (22a), two of the said rollers (22) being fixed essentially in the upper part of each of the said carriages (19,20,21) and two of the said rollers (22) being fixed essentially in the lower part of each of the said carriages (19,20,21), the rollers (22) fixed in the upper part of the said carriages (19,20,21) collaborating with the outer face (24) of the said slideways and the rollers fixed in the lower part of the said carriages (19,20,21) collaborating with the inner race (23) of the said slideways.

5. Lifting steps device according to one of Claims 1 to 4, **characterized in that** the said connecting means consist of a link rod (6) connecting the said mobile elements (1,2,3), the said link rod (6) being mounted to rotate on an axle (25) secured to the said intermediate mobile element (2) and being provided with oblong holes (26) collaborating with wheels (27) mounted to rotate on the other mobile elements (1,3).

6. Lifting steps device according to Claims 1 to 5, **characterized in that** the said first mobile element (1) comprises a fall-arresting lever (29) more or less pressed against the riser (1b) of the said first mobile element in the said first position and collaborating with a third motor (28) which allows it to be raised in the said second position.

7. Lifting steps device according to Claims 1 to 6, **characterized in that** it comprises a horizontal locking and tie bar (30) secured to the said last mobile element (3) and extending as far as the said first mobile element (1), and **in that** the said first mobile element (1) is fitted with means (31) of locking it to the said tie bar (30) so as to secure the said mobile elements (1,2,3) together in the said second position.

8. Device according to one of Claims 2 to 7, **characterized in that** the said first and second pinions (13,14) are mounted in the lower part of the carriages (19,21) of the first (1) and last (3) mobile elements, the said carriages (19,21) being equipped at their upper part with an idling pinion (13a,14a), each of the said idling pinions collaborating with one of the said racks (11,12).

9. Device according to one of Claims 4 to 8, **characterized in that** the said carriages (19,20,21) are fitted with a second set of rollers (33) collaborating with the lateral faces of the slideways so as to prevent the said treads (1a,1b,1c) from tilting.

10. Device according to any one of Claims 1 to 9, **characterized in that** it comprises at least a second set of mobile elements capable also of adopting at least two stable positions corresponding respectively to the forming of a set of steps and to the forming of a platform, and **in that** the lowered position of the said platform of the said second set is in the same horizontal plane as the raised position of the platform of the first set of mobile elements (1,2,3).
